# EUROPÄISCHE PATENTSCHRIFT

(11) **EP 1 107 190 B1**
(45) Veröffentlichungstag und Bekanntmachung des Hinweises auf die Patenterteilung: **15.02.2006**
(21) Anmeldenummer: 00118472.0
(22) Anmeldetag: 25.08.2000
(51) Int. Cl.: G07B 17/00

(54) **Frankierverfahren und -vorrichtung**
Method and machine for franking
Procédé et machine à affranchir

(30) Priorität: 06.12.1999 DE 19958721
(43) Veröffentlichungstag der Anmeldung: 13.06.2001
(73) Patentinhaber: Francotyp-Postalia GmbH, 16547 Birkenwerder (DE)
(72) Erfinder: Bleumer, Gerrit, 16727 Velten (DE)
(74) Vertreter: Eisenführ, Speiser & Partner

(56) Entgegenhaltungen:
- WO-A-97/24699
- US-A- 5 390 251
- US-A- 5 768 384
- US-A- 5 987 441
- USPS: "IBIP Indicia Specification" UNITED STATES POSTAL SERVICE IBIP PROGRAM, XP002137735

## Beschreibung

Die Erfindung betrifft ein Verfahren zum maschinellen Frankieren von Postgut und zur Prüfung der Frankierung gemäß dem Oberbegriff des Anspruches 1. Die Erfindung betrifft außerdem ein System zur Durchführung eines solchen Verfahrens gemäß dem Oberbegriff des Anspruches 14 sowie eine Frankiermaschine zum maschinellen Frankieren von Postgut gemäß dem Oberbegriff des Anspruches 18.

Wie viele andere Untemehmen betreiben auch Postdienste in vielen Ländern der Erde zunehmend Handel auf elektronischem Wege, sogenannten Electronic Commerce (e-commerce). Traditionell benutzen größere Untemehmen Frankiermaschinen zur Frankierung ihrer Postgüter. Derartige Frankiermaschinen sind an registrierte Personen lizenziert und erfordern eine bestimmte Verbindung zu dem Postdienst, um Postgebühren für die Frankierung nachladen zu können. In einem solchen geschlossenen Frankiersystem werden mechanische Frankiermaschinen mittels physikalischer Jetons (tokens) nachgeladen, oder es bestehen bei elektronischen Frankiermaschinen Verbindungen zu dem Postdienst über eine spezielle Leitung oder die Telefonleitung, um Postgebühren von einem dortigen Gebührenrechner herunterzuladen. Derartige Frankiermaschinen werden nur an registrierte Kunden verkauft oder geleast, und eine Inspektion durch die Postdienste ist in regelmäßigen Abständen erforderlich.

EP 0 686 946 beschreibt ein Verfahren und System zur Postgebührenzahlung für die Erzeugung einer Vielzahl von einzelnen verschlüsselten Datenelementen. Jedes dieser verschlüsselten Datenelemente, das ein digitales Token sein kann, besitzt einen spezifischen Wert. Die erzeugte Vielzahl von einzelnen verschlüsselten Datenelementen wird auf einem transportablem Medium gespeichert. Ein Vorauszahlungswert wird ebenso auf dem transportablem Medium gespeichert. Die gespeicherte Vielzahl von einzelnen verschlüsselten Datenelementen ist basierend auf dem Vorauszahlungswert, der in dem transportablem Medium gespeichert ist, begrenzt.

US 5,390,251 offenbart ein System zur Überprüfung der Gültigkeit des Drucks von Frankiermarken auf Postgütern durch eine möglicherweise große Anzahl von Benutzern von Frankiermaschinen, das eine Vorrichtung umfasst, die in jeder Frankiermaschine zur Erzeugung eines Codes und zum Drucken des Codes auf jedes Postgut angeordnet ist. Der Code ist ein verschlüsselter Code, der für die die Frankierung druckende Frankiermaschine und andere Informationen steht, die eindeutig die Legitimation der Frankierung auf den Postgütern bestimmen. Die Schlüssel für die codeerzeugenden Vorrichtungen werden zu vorbestimmten Zeitintervallen in jeder der Frankiermaschinen geändert, um die Codeerzeugung zu ändern. Ein Sicherheitszentrum umfasst Vorrichtungen zur Unterhaltung einer Sicherheitscodedatenbank und zur Nachverfolgung der Schlüssel zur Erzeugung von Sicherheitscodes korrespondierend zu den Änderungen in jeder Erzeugungsvorrichtung und der Information, die durch die Frankiermaschine auf das Postgut gedruckt wurde, um einen Vergleich mit dem auf das Postgut gedruckten Code zu ermöglichen.

Da inzwischen auch kleinere Unternehmen und Büros ausreichend Rechenleistung auf Computern und Druckern zur Verfügung haben und ein Intemetanschluss einfach und günstig zur Verfügung steht, werden vermehrt Frankiersysteme benutzt, mit denen Postgebühren über offene Netzwerke wie das Internet von dem Postdienst heruntergeladen werden können und die keine besondere Hardware mit regelmäßigem Inspektionsbedarf erfordern. Bei solchen sogenannten offenen Frankiersystemen kann ein herkömmlicher PC zum Herunterladen von Postgebühren und ein Standarddrucker zum Drucken eines Gebührenstempels auf einen Briefumschlag oder ein Etikett benutzt werden.

Der US-Postdienst hat eine Systemarchitektur für offene und geschlossene Frankiersysteme spezifiziert. Ein solches System ist beispielsweise aus der US 5,825,893 bekannt. Jeder Benutzer verfügt dabei über ein physikalisches möglichst aufbruchsicheres Sicherheitsgerät, auf dem alle für die Frankierung vorgesehenen Postgebühren des Benutzers gespeichert sind. Dieses Sicherheitsgerät (PSD = Postal Security Device) kann innerhalb oder außerhalb der Frankiermaschine oder des Computers angeordnet sein. In dem Sicherheitsgerät ist im wesentlichen ein Gebührenzähler und ein benutzer-individuelles Verschlüsselungsmodul angeordnet, mit dem der Gebührenstempel und ein weiterer maschinenlesbarer Datenstempel, sogenannte "Indizia", erzeugt werden. Zum Frankieren eines Stückes Postgut wird von dem Sicherheitsgerät ein solches Indizium aus der zu frankierenden Postgebühr, einem Identfizierungscode des Sicherheitsgerätes, der Absenderadresse, dem aktuellen Gebührenzählerstand und gegebenenfalls weiteren Daten mittels eines Unterschriftenschlüssels erzeugt. Dieses Indizium wird dann in einen zweidimensionalen Barcode codiert und auf das Postgut aufgedruckt, so dass es einfach und zuverlässig von einer Prüfeinrichtung des Postdienstes gescannt und überprüft werden kann. Der interne Postgebührenzähler der Frankiermaschine wird anschließend um den verwendeten Postgebührenbetrag verrirtgert.

Da die Benutzer von offenen Frankiersystemen nicht registriert sind und die verwendete Hardware keinen regelmäßigen Inspektionen durch den Postdienst unterliegt müssen derartige Frankiersysteme in stärkerem Maße gegen Betrug geschützt werden als geschlossene Frankiersysteme. Sie müssen jedoch auch deutlich billiger sein, um in den Massenmarkt vordringen zu können. Der Erfindung liegt deshalb die Aufgabe zugrunde, ein Frankierverfahren, ein Frankiersystem und eine Frankiermaschine zu schaffen, welche eine hohe Sicherheit gegen Betrug bei gleichzeitig niedrigen Kosten aufweisen.

Diese Aufgaben werden durch das Verfahren gemäß Anspruch 1, durch das System gemäß Anspruch 14 beziehungsweise die Frankiermaschine gemäß Anspruch 18 gelöst.

Der Erfindung liegt dabei der Gedanke zugrunde, dass ein Betrug durch mehrfache Verwendung von Postgebühren und/oder mehrfache Verwendung von Datenstempeln dadurch verhindert werden kann, dass der bei der Frankierung auf das Postgut aufgebrachte maschinenlesbare Datenstempel derart codiert und/oder ausgestaltet wird, dass er sich eindeutig von anderen benutzten Datenstempeln unterscheiden lässt. Hierbei enthält der Datenstempel den Abdruck und/oder Wert einer für die vorliegende Frankierung individualisierten elektronischen Münze. Während übliches Geld, beispielsweise Münzen und Scheine zwar gängige Zahlungsmittel sind, lässt sich ihnen selbst aber nicht der Zahlungszweck ansehen. Bei der vorliegenden Erfindung wird jedoch mit der Frankierung ein für die vorliegende Frankierung individualisiertes Geld - nachfolgend elektronische Münze genannt - generiert, wobei diese elektronische Münze nicht nur einen Geldwert - wie beispielsweise Portowert - enthält, sondern darüberhinaus auch die Frankierung individualisierte Daten, so dass eine doppelte Generierung einer elektronischer Münze ausgeschlossen ist. Die elektronische Münze wird auf dem Postgut durch einen Datenstempel repräsentiert, welcher neben der Portowertangabe noch weitere die elektronische Münze identifizierende Angaben enthält, die maschinenlesbar sind. Dadurch kann der Postdienst mittels einer Prüfeinrichtung überprüfen, ob ein Datenstempel bereits benutzt worden ist und von einem Betrüger beispielsweise ausgeschnitten und auf einen neuen Brief aufgeklebt worden ist. Auch die mehrfache Verwendung von Postgebühren, die in derartigen Frankiersystemen in elektronischer Form gespeichert und abgerechnet werden, kann dadurch detektiert werden, da anhand des Datenstempels erkennbar ist, ob er mittels einer bereits verbrauchten Postgebühr erzeugt worden ist. Sofern in dem Datenstempel der Ersteller des Datenstempels (in nicht manipulierbarer (verschlüsselter) Form) enthalten ist, kann in diesem Fall auf den Betrüger geschlossen werden. In beiden Fällen können die mit derartigen betrügerischen Mitteln frankierten Postgüter von der Weiterbeförderung ausgeschlossen werden.

Gegenüber bekannten Lösungen weist die erfindungsgemäße Lösung die Vorteile auf, dass hierbei keine zusätzliche Hardware wie ein beschriebenes Sicherheitsgerät zum Speichern und Abrechnen der Postgebühren und zum Speichern eines benutzerindividuellen Unterschriftenschlüssels erforderlich ist und als reine Softwaretösung auf einem konventionellen Computer realisiert werden kann. Weiter ist es nicht zwingend erforderlich, dass in dem Datenstempel Daten über den Benutzer enthalten sind, so dass aus dem Datenstempel nicht auf den Benutzer geschlossen werden kann, wodurch die Anonymität des Benutzers gewahrt wird. Es ist auch nicht erforderlich, dass neben dem Benutzer und dem Postdienst eine dritte Person als Überwachungsinstanz wie bei manchen bekannten Lösungen den Frankiervorgang und die Abrechnung der Postgebühren online überwacht, sondem eine Frankierung kann jederzeit und ohne Einschaltung einer solchen Überwachungsinstanz erfolgen. Insgesamt wird mit der erfindungsgemäßen Lösung ein ähnlich hoher Sicherheitsstandard wie bei kryptografisch sicheren elektronischen Zahlungssystemen erreicht

In einer Ausgestaltung des erfindungsgemäßen Verfahrens ist vorgesehen, dass die Prüfung durch Vergleiche des zu prüfenden Datenstempels mit in einer Datenbank gespeicherten benutzten Datenstempeln erfolgt. Die Vergleichsprüfung der zu prüfenden Datenstempel ist gleichbedeutend mit der Vergleichsprüfung von generierten elektronischen Münzen. Da für jedes Stück Postgut ein individueller Datenstempel, also auch eine individuelle, das Poststück individualisierende elektronische Münze erzeugt wird, stellt dies eine einfache Realisierung der Prüfung dar, wobei die Datenbank in einer geeigneten Speichereinrichtung in der Prüfeinrichtung abgelegt ist Da in der Praxis die Datenbank jedoch keinen unbegrenzten Speicherplatz aufweist, ist die Ausgestaltung gemäß Anspruch 3 sehr vorteilhaft. Jeder Datenstempel weist dabei ein Verfallsdatum auf, d.h. ein vom Tag der Erstellung des Datenstempels in der Zukunft liegendes Datum, bis zu dem der Datenstempel (bzw. die elektronische Münze) gültig ist und bis zu dem beispielsweise auch das Poststück befördert wird. Dieser Zeitraum kann zum Beispiel standardmäßig 14 Tage für alle Benutzer und alle Datenstempel (bzw. elektronische Münzen) betragen. Dies bedeutet, dass eine elektronische Münze, deren Verfallsdatum bei der Überprüfung bereits abgelaufen ist, in einer ersten Stufe der Überprüfung ausgesondert werden kann und dass in der Datenbank nur diejenigen benutzten elektronischen Münzen gespeichert bleiben müssen, die in diesem vom Tag der Überprüfung gerechneten zurückliegenden Zeitraum, im Beispiel also in den letzten 14 Tagen, überprüft worden sind. Dadurch kann beispielsweise jeden Tag wieder Speicherplatz in der Datenbank zur Verfügung gestellt werden durch Löschen der Datenstempel bzw. elektronischen Münzen mit den ältesten Überprüfungsdaten.

Die Weiterbildung der Erfindung gemäß Anspruch 5 stellt eine Möglichkeit dar, durch die eine Prüfung auf mehrfache Verwendung von Postgebühren erfolgen kann. Die Weiterbildungen gemäß den Ansprüchen 6 und 8 dienen im wesentlichen dem Bedienungskomfort, indem der Benutzer die zu frankierende Postgebühr aus einzelnen Postgebühreneinheiten zusammensetzen oder eine größere Postgebühreneinheit in kleine Untereinheiten unterteilen kann.

Um einerseits die genannte Prüfung von Postgebühren auf mehrfache Verwendung zu ermöglichen und andererseits zu verhindern, dass Betrüger sich selbst Postgebühreneinheiten erstellen, ohne dafür zu bezahlen, ist gemäß der Weiterbildung nach Anspruch 9 eine individuelle Codierung der Postgebühreneinheiten durch den Postdienst mit einem geheimen Schlüssel vorgesehen. Diese Codierung, die für jede Postgebühreneinheit unterschiedlich ausfällt, findet sich auch in dem auf das Postgut aufgebrachten Datenstempel wieder, an dem sich somit eine mehrfache Verwendung von Postgebühreneinheiten erkennen lässt.

Gemäß einer bevorzugten Weiterbildung der Erfindung sind in dem Datenstempel dessen Erstelldatum und Erstellzeit, die frankierte Postgebühr und der Adressat des Postguts in nicht manipulierbarer Form enthalten. Es kann jedoch auch vorgesehen sein, dass andere und/oder weitere Daten wie beispielsweise der Absender, dessen Anschrift oder ein Verfallsdatum für die Postgebühr enthalten sind.

Aus Kapazitätsgründen kann es vorgesehen sein, dass nicht alle Frankierungen und Datenstempel überprüft werden. So kann es vorgesehen sein, dass die Überprüfung nur stichprobenhaft durchgeführt wird, dass nicht alle überprüften Datenstempel in der Datenbank gespeichert werden oder dass ein zu überprüfender Datenstempel aus Zeitgründen nur mit einem Teil der in der Datenbank gespeicherten Datenstempel verglichen wird. Um dennoch zu verhindern, dass Gebührenstempel und Datenstempel von einem beförderten Postgut abgelöst oder abgeschnitten oder mittels eines Kopierers abkopiert und auf ein zu frankierendes Postgut einfach aufgeklebt oder aufkopiert werden, können bei der Weiterbildung gemäß Anspruch 9 weitere Postgutdaten in den Datenstempel mit aufgenommen werden. Diese Postgutdaten dienen quasi als individueller Fingerabruck des zu frankierenden Postgutes und fallen somit für jedes Postgut anders aus. Als Postgutdaten können beispielsweise die Oberflächenstruktur (Oberflächenfaserstruktur, Rauhigkeit der Oberfläche) des Verpackungsmaterials oder des Briefumschlages oder eine andere messbare, das einzelne Stück Postgut individualisierende Eigenschaft, wie z.B. das exakte Gewicht verwendet werden, die vom Benutzer entweder eingegeben oder mittels einer in die Frankiermaschine integrierten Messeinrichtung automatisch bei der Frankierung gemessen werden.

Ausgehend von dieser Überlegung kann gemäß Anspruch 12 weiter vorgesehen sein, dass diese Postgutdaten künstlich in Form von auf einem Etikett befindlichen Etikettdaten dem Postgut hinzugefügt werden. Ein solches Etikett kann beispielsweise ein Hologramm oder einen Barcode tragen, dessen Daten als Postgutdaten mit in den Datenstempel integriert werden. Durch die Maßnahmen gemäß den Ansprüchen 11 und 12 wird erreicht, dass ein Datenstempel auch zu dem damit frankierten Postgut gehören muss und nicht für ein anderes Postgut verwendet werden kann, welches andere Postgutdaten aufweist. Dies kann bei der Überprüfung des Datenstempels festgestellt werden, sofern die Prüfeinrichtung in geeigneter Weise zur Messung der Postgutdaten des zu prüfenden Postgutes ausgestaltet ist und diese gemessenen Postdaten dann mit den in dem Datenstempel enthaltenen Postgutdaten verglichen werden.

Auch das in den Ansprüchen 14 bis 17 angegebene System zur Durchführung des Verfahrens nach Anspruch 1 sowie die in den Ansprüchen 18 und 19 angegebene Frankiermaschine können in in Ausgestaltungen wie das ober beschiebene Verfahren weitergebildet sein.

Die Erfindung wird nachfolgend anhand der Zeichnungen beispielhaft näher erläutert.
Es zeigen:
- Figur 1: das Blockschaltbild eines erfindungsgemäßen Frankier-systems;
- Figur 2: ein nach dem erfindungsgemäßen Verfahren frankiertes Postgut;
- Figur 3: das zum Eröffnen eines Postgebührenkontos abgearbeitete Protokoll;
- Figur 4: das zum Herunterladen einer Postgebühreneinheit abgearbeitete Protokoll;
- Figur 5: das zur Erzeugung eines Datenstempels abgearbeitete Protokoll;
- Figur 6: das zur Detektion der doppelten Verwendung einer Postgebühreneinheit abgearbeitete Protokoll.
- Figur 7: zeigt einen beispielhaften Abdruck (eines Datenstempels bzw. einer elektronischen Münze) mit einer Datenmatrix von 40 x 40 Elementen

Das in Figur 1 gezeigte Frankier- und Postbeförderungssystem weist einen Postdienst 1, eine Frankiermaschine 2 und einen Postbeförderungsdienst 3 auf. Der Postdienst 1 weist im wesentlichen eine Postgebühreneinrichtung 11 zum Ausgeben und Abrechnen von Postgebühreneinheiten und eine Prüfeinrichtung 13 zur Prüfung und Entwertung von Frankierungen auf. Die Postgebühreneinrichtung 11, die nicht zwingend in einem Postamt angeordnet sein muss, sondem beispielsweise auch durch eine dritte Partei oder im Internet lokalisiert sein kann, stellt Postgebühreneinheiten zur Frankierung von Postgütem zur Verfügung, die von dem Benutzer einer Frankiermaschine jederzeit erworben oder elektronisch heruntergeladen werden können. Mittels einer Einrichtung 12 werden die Postgebühreneinheiten (d.h. elektronische Münzen) bei der Ausgabe erzeugt, die Abrechnung und Buchführung erfolgt mittels einer Buchführungseinrichtung 15.

Die Frankiermaschine 2 weist eine Zentraleinheit 21 und eine Druckeinheit 22 auf, welche in einem offenen Frankiersystem durch einen Standard-PC und einen Standard-Drucker realisiert sein können. Die Zentraleinheit 21 umfasst ein Gebührenmodul 23, das die Postgebühreneinheiten von dem Postdienst 1 herunterlädt, speichert und bei einer Frankierung intern abrechnet. Die Speicherung von Postgebühren kann dabei beispielsweise auf der Festplatte des PCs, auf einer Chip-Karte oder auf einem anderen Speichermedium erfolgen. Die Abrechnung von Postgebühren mit dem Postdienst erfolgt in der Regel beim Herunterladen von Postgebühren vom Postdienst 1, während die interne Abrechnung beim Ausdrucken einer Frankierung erfolgt. Die Abrechnung mit dem Postdienst kann dabei mittels eines eigens eingerichteten Abrechnungskontos, mittels Kreditkarte, durch elektronische Zahlung oder durch Barzahlung erfolgen. Um Daten für die Erzeugung des Datenstempels bei der Frankierung eines Postguts gegen Manipulation zu schützen, ist weiter ein kryptographisches Modul 24 vorgesehen. Zur Drucksteuerung ist schließlich ein Drucksteuermodul 25 vorgesehen, welches die Druckeinrichtung 22 steuert Der Gebührenstempel und der Datenstempel können entweder direkt auf das Postgut oder ein auf das Postgut aufzuklebendes Etikett gedruckt werden. Das frankierte Postgut wird anschließend von einem Postbeförderungsdienst 3 befördert, wobei es entweder dort oder in dem Postdienst 1, zum Beispiel in einer Postsammelstelle, eine Prüfeinrichtung 13 durchläuft, wo die Frankierung geprüft und entwertet wird. Dazu weist die Prüfeinrichtung 13 eine Speichereinrichtung 14 auf, in der insbesondere benutzte Datenstempel gespeichert sind, mit denen ein zu prüfender Datenstempel verglichen wird. Zwischen der Postgebühreneinrichtung 11 und der Prüfeinrichtung 13 kann auch eine Verbindung bestehen, um beispielsweise über benutzte und entwertete Postgebühreneinheiten Buch zu führen und sicherzustellen, dass die Prüfeinrichtung 13 die Codierung von Postgebühreneinheiten kennt, die sich in regelmäßigen Zeitabständen ändern kann.

Die Frankierung, die im vorliegenden Fall wenigstens einen Gebührenstempel und einen Datenstempel aufweist und im allgemeinen als "Indizium" bezeichnet wird, sollte wenigstens die frankierte Postgebühr und eine elektronische Unterschrift zur Autorisierung dieser Postgebühr aufweisen. Zusätzlich können weitere Daten vorgesehen sein um spezielle Funktionen des Postbeförderungssystems zu unterstützen. Beispielsweise kann in maschinenlesbarer Form die Zustelladresse enthalten sein um automatische Postsortierung zu ermöglichen. Aus Anonymitätsgründen kann die Identität des Absenders dabei auch weggelassen werden. Der maschinenlesbare Teil der Frankierung kann beispielsweise in Form eines zweidimensionalen Barcodes aufgedruckt sein. Wenn sich eine Frankierung als gültig und ausreichend herausstellt, wird das Postgut an den entsprechenden Empfänger geliefert.

Ein solches Frankier- und Postbeförderungssystem muss soweit wie möglich gegen Betrug geschützt sein; Gebührenkonten von Benutzem müssen gesichert sein gegen unberechtigten Zugriff; Datenschutz und Anonymität muss in gewissen Grenzen gewahrt sein, und andere Sicherheitsanforderungen müssen berücksichtigt werden, die im folgenden näher erläutert werden sollen.
a) Zu jedem Zeitpunkt soll das Postbeförderungssystem nur soviel Post befördem, wie durch entrichtete Gebühren abgedeckt ist. Als Unterkriterium soll die doppelte Verwendung von Postgebühren verhindert werden: Nachdem ein Benutzer Postgebühren im Wert von x heruntergeladen hat, soll er maximal Gebührenstempel ausdrucken können, deren Gesamtwert den Wert x nicht überschreitet. In offenen Frankiersystemen ist in der Regel die Empfängeradresse und eine Zeitmarkierung bereits in dem Datenstempel enthalten, so dass dadurch eine erneute Benutzung einer bereits benutzten Frankierung auch ohne weitere kryptografische Schutzmaßnahmen weitgehend ausgeschlossen ist. In geschlossenen Frankiersystemen, in denen der Frankiervorgang getrennt ist von dem Adressierungsvorgang, so dass die Empfängeradresse in der Regel nicht in dem Datenstempel enthalten ist, können Kopien von Frankierungen jedoch dadurch detektiert werden, dass wie bei dem erfindungsgemäßen System Frankierungen, d.h. der Datenstempel einer Frankierung, mit bereits benutzten und in einer Datenbank gespeicherten Frankierungen verglichen und überprüft wird. Wenn dabei ein Datenstempel ein zweites Mal detektiert wird, so kann das damit frankierte Postgut entweder mit einem Strafporto belegt an den Absender zurückgesandt oder von der Postbeförderung ausgeschlossen werden. Als weitere Schutzmaßnahme gegen Kopien von Frankierungen kann die Verwendung von roter fluoreszierender Tinte für den Gebühren- und/oder Datenstempel vorgesehen sein, die nur schwer mit herkömmlichen Kopierern zu reproduzieren ist. Um einen Benutzer zu identifizieren, der eine Postgebühreneinheit mehrfach zur Frankierung in illegaler Weise benutzt, kann beispielsweise weiter vorgesehen sein, dass der Datenstempel Daten über diesen Benutzer in jn nicht manipulierbarer Form enthält, zum Beispiel die Nummer seines Postgebührenkontos oder einen speziellen Benutzercode.
b) Sofern es möglich ist, anhand des Datenstempels einen Benutzer zu ermitteln, der illegalerweise Frankierungen und/oder Postgebühreneinheiten mehrfach verwendet, müssen Schutzmaßnahmen getroffen werden, dass nicht irrtümlicherweise ein sich korrekt verhaltender Benutzer eines solchen Fehlverhaltens bezichtigt werden kann.
c) Frankierungen sollten nicht erkennen lassen, ob sie vom selben Benutzer her stammen, außer wenn der Absender/Benutzer dies wünscht. Außerdem sollte sich aus der Frankierung auch nicht die Absenderidentität ergeben, um die anonyme Absendung von Postgütem zu ermöglichen. So soll auch eine Verknüpfung von Datenstempeln durch Vergleich der Benutzer verhindert werden.

Zusätzlich zu den beschriebenen Sicherheitsanforderungen sollte ein Frankiersystem auch ausreichend Bedienungskomfort anbieten. Nach dem Herunterladen von Postgebühren im Werte von x, sollte der Benutzer die Möglichkeit haben, jeden beliebigen Gebührenwert (maximal x) zu erzeugen. Außerdem sollten der Vorgang des Erwerbs von Postgebühreneinheiten und der Erzeugung von Frankierungen voneinander unabhängig sein, so dass nicht wie bei bekannten Systemen zur Erzeugung einer Frankierung erst eine Online-Verbindung zu einer Postgebühreneinrichtung hergestellt werden muss, um eine Postgebühr herunterzuladen, welche unmittelbar in eine Frankierung umgewandelt wird. Die Frankierung sollte also auch offline und ohne Einschaltung einer dritten, die Frankierung und die Abrechnung der Postgebühr überwachenden Einrichtung möglich sein.

Mit dem erfindungsgemäßen Verfahren und dem gezeigten erfindungsgemäßen System können die beschriebenen Sicherheitserfordemisse und der beschriebene Bedienkomfort erreicht werden. Durch die individuelle Gestaltung der Datenstempel derart, dass beispielsweise jeden Tag ein anderer Typ von Datenstempeln erforderlich ist für jeden Adressaten, kann die doppelte Verwendung von Frankierungen weitgehend ausgeschlossen werden. Ein Betrüger, der ein Postgut an einen bestimmten Empfänger gesandt hat, könnte die dazu benutzte Frankierung ein zweites Mal nur für eine zweite Sendung am selben Tage benutzen. Da weiter vorgesehen ist, dass in der Prüfeinrichtung die Datenstempel mit den in der Datenbank gespeicherten bereits benutzten und in Datenstempeln verglichen werden, können zum zweiten Mal benutzte Frankierungen mit hoher Sicherheit detektiert werden. Wenn die Erzeugung des Datenstempels derart ausgestaltet ist, dass Informationen über die Identität des Benutzers enthalten sind, kann dieser im Falle eines Betrugs auch ermittelt werden. Da in dem Datenstempel auch ein Code enthalten ist, aus dem sich auf die verwendete Postgebühreneinheiten zur Erzeugung der Frankierung schließen lässt, kann bei dieser Überprüfung auch festgestellt werden, ob die entsprechende Postgebühreneinheiten bereits früher zur Erzeugung einer Frankierung benutzt und deshalb verbraucht ist Da die Postgebühreneinheiten auch jederzeit und unabhängig vom Zeitpunkt einer vorzunehmenden Frankierung erworben und heruntergeladen werden können und sich sowohl in kleinere Untereinheiten unterteilen als auch zu größeren Einheiten kombinieren lassen, ist auch der geforderte Bedienungskomfort erreicht.

In Figur 2 ist ein Postgut 8, im Beispiel ein Briefumschlag, mit einer erfindungsgemäßen Frankierung und Adressierung gezeigt. Diese weist ein Adressfeld 81 für die Adressierung, ein optionales Absenderfeld 82 für die Absenderadresse, einen Gebührenstempel 83, einen Datenstempel 84 und ein Etikett 85 auf. Das Etikett 85 ist optional und dient quasi als Fingerabdruck für das Postgut, wozu auf dem Etikett enthaltene Etikettdaten in dem Datenstempel 84 in nicht manipulierbarer Form ebenfalls enthalten sind. Dadurch soll verhindert werden, dass der Gebührenstempel 83 und der Datenstempel 84 ausgeschnitten oder kopiert und auf ein weiteres Postgut geklebt und illegal wiederverwendet werden. Dazu müsste zusammen mit dem Datenstempel 84 auch das Etikett 85 wiederverwendet werden, das beispielsweise so gestaltet sein kann, dass es bei seiner Ablösung zerstört wird und/oder sich nicht kopieren lässt, wie beispielsweise Hologramme, Wasserzeichen, Reliefdrucke u.s.w. Im übrigen kann der Datenstempel 84 so ausgestaltet sein, dass er maschinenlesbar ist, die Adresse des Adressaten enthalten ist und zur maschinellen Sortierung des Postgutes verwendet werden kann. In diesem Fall könnte die Frankierung also auch nur für ein an denselben Adressaten gerichtetes Postgut verwendet werden. Die Anordnung, Größe und Ausgestaltung der einzelnen Felder 81 bis 85 kann natürlich auch anders als gezeigt erfolgen.

In den Figuren 3 bis 6 sind zur Erläuterung einzelner Vorgänge Protokolle mit einzelnen Protokollschritten dargestellt. Zum Verständnis dieser Protokolle, die im wesentlichen auf der Schwierigkeit der Berechnung von diskreten Logarithmen beruhen, sollen zunächst einige der verwendeten Bezeichnungen und Definitionen erläutert werden. Die Bezeichnungsweise ist ähnlich der in der US 5,521,980 verwendeten Bezeichnungsweise, in der ein elektronisches Zahlungssystem beschrieben ist und auf die hinsichtlich weiterer Erläuterungen der Bezeichnungsweise und weiterer Definitionen hiermit ausdrücklich verwiesen sei.

Es sollen bezeichnen: Z die Menge der ganzen Zahlen, q eine Primzahl, G eine Familie endlicher, multiplikativer Abel'scher Gruppen *G*_{*q*} der Ordnung q. Weiter seien fuer eine gegebene Gruppe *G*_{*q*} Potenzen *g*^{*x*} mit (*g* ∈ *G*_{*q*} und x ∈ *Z*) definiert durch wiederholte Multiplikation in *G*_{*q*}. Für einen gegebenen Generator g der Gruppe *G*_{*q*} und ein Element z e *G*_{*q*} heisst die kleinste nicht-negative ganze Zahl x, sofern sie *z* = *g*^{*x*} erfüllt, diskreter Logarithmus von z bezüglich g. Seien allgemeiner I Generatoren *g*₁,...,*g*_{*l*} ∈ *G*_{*q*} gegeben, dann heisst ein Tupel (*x*₁,...,*x*_{*l*}), das $z = {\prod }_{i = 1}^{l} {g}_{i}^{{x}_{l}}$ erfüllt, eine diskrete Repräsentation von z bezüglich *g*₁,...,*g*_{*l*}.

Im folgenden werden Familien von Gruppen *G*_{*q*} benutzt, die effiziente Algorithmen haben zum Multiplizieren von Gruppenelementen, gleichverteilt zufälligen Wählen von Gruppenelementen, und Testen zweier Gruppenelemente auf Gleichheit Ausserdem sei das Berechnen diskreter Logarithmen schwer, d.h. nicht in polynomialer Zeit in der Bitlänge von q möglich. Obwohl bisher die letzte Eigenschaft für keine Familie von Gruppen bewiesen worden ist, gibt es Kandidaten, denen man diese Eigenschaften nach intensiver Erforschung über mehrere Jahrzehnte zuschreibt. Man nennt dies die diskrete Logarithmusannahme oder diskrete Repräsentationsannahme. Beide sind äquivalent.

Ein Kandidat sind große zyklische Untergruppen der multiplikativen Gruppen *Z**_{*p*} endlicher Körper von Residuen modulo einer großen Primzahl p. Groß heisst hier dass p mindestens 1024 bit lang ist. Andere (allerdings weniger lang untersuchte) Kandidaten sind Familien bestimmter elliptischer Kurven, genauer große Untergruppen elliptischer Kurven. Die elliptischen Kurven sollten nicht super-singulär und von niedrigem Geschlecht sein. Konkrete Empfehlungen gibt es z.B. vom National Institute of Standards and Technology (NIST) [NIST99] (http://csrc.nist.gov/encryption). Gegenwärtiger Stand der Forschung ist, dass das Berechnen diskreter Logarithmen in den erstgenannten Kandidaten bei einer Modullänge von 1024 bit etwa so schwer ist wie das Berechnen diskreter Logarithmen in den letztgenannten Kandidaten bei einer Kurvenordnung von etwa 160 bit. Im folgenden wird die multiplikative Notation von *G*_{*q*} verwendet. Diese Notation kann leicht in die bei elliptischen Kurven übliche additive Notation übersetzt werden, indem Multiplikationen in *G*_{*q*} durch Addition und Potenzen in *G*_{*q*} durch skalare Velfache von Punkten einer Kurve ersetzt werden.

Die in den Figuren 3 bis 6 gezeigten Protokolle sind in der für Algorithmen üblichen Schreibweise abgefasst: Durch eine Deklaration und eine Definition. Eine Protokolldeklaration, die jeweils in der ersten Zeile der Figur aufgeführt ist, besteht aus den formalen Ausgabeparametem, gefolgt von einem Zuweisungspfeil, gefolgt von dem Protokollnamen und den formalen Eingabeparametern in Klammem. Um die Lesbarkeit zu verbessern, sind alle Eingabe- und Ausgabeparameter eines Teilnehmers in eckigen Klammem eingeschlossen, wobei an die Klammer in Hochstellung die Abkürzung des Teilnehmers (S für Benutzer, P für Postgebühreneinrichtung) angefügt ist. Formale Eingabeparameter können von einem Protokollteilnehmer allein oder von allen Protokollteilnehmer gemeinsam genommen werden. Erstere heissen private Eingaben, letztere heissen gemeinsame Eingaben. Eine Protokolldefinition erfolgt in Matrixschreibweise, wobei die Handlungen jedes Teilnehmers in Spalten untereinander geschrieben sind und jede Spalte mit dem Teilnehmemamen überschrieben ist. Nacheinander folgende Handlungen eines Teilnehmers können zu Blöcken zusammengefasst werden.

Protokollhandlungen werden in der üblichen mathematischen Schreibweise mit einigen speziellen Symbolen geschrieben. Die gleichverteilt zufällige Wahl eines Elements aus einer Menge A und die Zuweisung dieses Elementes an eine Variable a wird durch *a ∈*_{*R*} *A* bezeichnet. Die Auswertung eines Ausdrucks E und anschliessende Zuweisung des Ergebnisses an a wird mit *a **←** E* bezeichnet. H bezeichnet eine Pseudo-Zufalls-Hash-Funktion, die nach Eingabe einer beliebigen binären Zeichenfolge einen Wert aus *Z*_{*q*} zurückgibt. Es sei erlaubt eine H mit einer beliebigen Anzahl Argument zu schreiben. In diesem Fall sei der Input an H die Verkettung der binären Repräsentierungen aller Argumente. Arithmetische Operationen sind entweder in *G*_{*q*}, d.h. Multiplikation mod p, oder in *Z*_{*q*}, d.h. Addition und Multiplikation mod *q*, geschrieben. Im folgenden sind Multiplikation und Potentzierung *G*_{*q*} die häufigsten Operationen. Diese Operation wird ohne den Zusatz "mod *p*" geschrieben. Die Addition und Multiplikation in *Z*_{*q*} erhält jeweils den Zusatz "mod *q*", so dass in jedem Fall klar ist, welche Operation gemeint ist. Schickt ein Teilnehmer eines Protokolls den Wert seiner Variablen a an einen anderen Teilnehmer, so zeigt ein mit a bezeichneter Pfeil ${\to }^{8}$ von der Spalte des sendenden zur Spalte des empfangenden Teilnehmers (siehe Fig. 3 und 4). Aufrufe von Protokollen oder Algorithmen sind in der üblichen Schreibweise bezeichnet. Der Ausdruck "fahre fort wenn P" ("proceed iff *P*") mit P als Booischem Prädikat bedeutet, dass die Protokollausführung nur dann weitergeht, falls und nur falls P gültig ist. Anderenfalls wird das Protokoll beendet und die Teilnehmer geben eine entsprechende Fehlermeldung aus.

In den folgenden Protokollen bezeichnen p eine große Primzahl, q einen großen Teiler von *p*-1 und *G*_{*q*} die eindeutige Untergruppe der multiplikativen Gruppe des Körpers *Z*_{*p*}, die die Ordnung q hat. Weiter seien *g*₁,*g*₂,*G*,*G*₀ vier Generatoren von *G*_{*q*}, die unabhängig voneinander und gleichverteilt zufällig beim Systemstart gewählt werden. Die Postgebühreneinrichtung *P* wählt einen privaten Schlüssel *x* ∈ ${z}_{q}^{\cdot }$ gleichverteilt zufällig und berechnet den korrespondierenden öffentlichen Schlüssel *y = g*^{*x*} mod *p*. Digitale Münzen (auch "piece of postage" (PoP)) sind Tupel (*A*,*B*,σ), wobei *A,B* e *G*_{*q*} und σ = (*z*,*a*,*b*,*r*) eine digitale Signatur aus dem Bereich ${G}_{0} \times {G}_{0}^{2} \times {G}_{0}^{2} \times {Z}_{q} .$ Ene digitale Münze ist *gültig* bezüglich einem öffentlichen Schlüssel y, wenn sie folgende Gleichung erfüllt:$\begin{matrix}VERIFIZIEREPoP ( y , A , B , ( z , a , b , r ) ) ≡ ( {G}^{r} = {( y {a}_{1} )}^{c} {b}_{1} \hat{} {m}^{r} = {( z {a}_{2} )}^{2} {b}_{2} ) \\ mit c = H ( A , B , z , a , b )\end{matrix}$ Indizia bzw. Datenstempel sind in ihrer digitalen Form Tupel (*A,B,*(*z,a,b,r*)*s,rcpt,d*/*t*), wobei der erste Teil (*A,B,*(*z,a,b,r*)) eine digitale Münze ist, und der zweite Teil (*s,rcpt,d*/*t*) die Leistung spezifizieren, die mit diesem Indizium bezahlt werden kann. Dabei sind s ∈ ${z}_{q}^{3}$ ein Hilfswert, der die Deanonymisierung des Benutzers im Betrugsfall ermöglicht, *rcpt* der Empfänger und *d*/*t* das Erstelldatum und die Erstellzeit des Indiziums. Weitere Daten über die Herkunft des Indiziums können hinzugefügt werden. Ein Datenstempel ist gültig, wenn die folgende Gleichung erfüllt ist $\begin{matrix}VERIFIZIEREInd ( y , A , B , ( z , a , b , r ) s , rcpt , d / t ) ≡ ( A B \neq 1 \hat{} {g}_{1}^{{s}_{1}} {g}_{2}^{{s}_{2}} {G}_{0}^{{s}_{3}} = A {B}^{c} ) \\ mit c = H ( A , B , z , a , b , r , rcpt , d / t )\end{matrix}$

In Figur 3 ist ein Teil des bei der Eröffnung eines Pastgebührenkontos ablaufenden Protokolls gezeigt. Bevor ein Benutzer S ein Postgebührenkonto eröffnen kann, muss er gleichverteilt zufällig eine private digitale Identität (*u*₁,*u*₂) ∈ ${z}_{q}^{⋅ 2}$ wählen und seine zugehörige öffentliche digitale Identität $I = {g}_{1}^{{u}_{1}} {g}_{2}^{{u}_{2}} mod ⁡ p .$ Anschließend identifiziert er sich gegenüber der Postgebühreneinrichtung P, zum Beispiel mittels eines Ausweises, und eröffnet sein elektronisches Postgebührenkonto. Als Kontonummer verwendet er seine öffentliche digitale Identität *I*. Als Nachweis, dass *I* seine rechtmäßige öffentliche Identität ist, beweist er, eine diskrete Repräsentation von *I* bezüglich der Generatoren *g*₁, *g*₂ (nämlich seine private digitale Identität (u₁,u₂)) zu kennen, ohne diese diskrete Repräsentation der Postgebühreneinrichtung zu zeigen. Dies geschieht in den Blöcken 41 bis 44 auf interaktive Weise zwischen dem Benutzer S und der Postgebühreneinrichtung P. Wenn die Postgebühreneinrichtung die Identifizierung akzeptiert und das Protokoll erfolgreich durchlaufen wird *(acc* = *wahr (True)),* so wird im Namen des Benutzers S ein neues Postgebührenkonto mit Nummer / eröffnet.

In Figur 4 ist ein Protokoll gezeigt, das zum Herunterladen von digitalen Münzen durchlaufen wird. Gemeinsame Eingabe ist die Kontonummer 1 und der öffentliche Schlüssel y der Postgebühreneinrichtung. Private Eingabe der Postgebühreneinrichtung P ist ihr privater Schlüssel x. Private Eingabe des Benutzers S ist seine private digitale Identität (*u*₁,*u*₂). Zunächst beweist der Benutzer, daß er eine diskrete Repräsentation von 1 besitzt (Block 51). Das Protokoll ist in Fig. 3 gezeigt. Die Postgebühreneinrichtung und der Benutzer nehmen die gemeinsame Eingabe 1 und der Benutzer nimmt als private Eingabe seine private digitale Identität (*u*₁,*u*₂). Nun wählt der Benutzer gleichverteilt zufällig zwei Werte *w*₁,*w*₂ ∈ *Z*_{*q*} und berechnet a ← ${g}_{1}^{{w}_{1}} {g}_{2}^{{w}_{2}} .$ Dieser Wert a wird an die Postgebühreneinrichtung geschickt, die daraufhin gleichverteilt zufällig einen Wert c wählt und ihn dem Benutzer schickt. Hierauf antwortet der Benutzer mit dem Wertepaar (*r*₁,*r*₂) = (*cu*₁ + *w*₁ mod *q, cu*₂ + w₂ mod *q*). Falls das vom Benutzer zurückgegebene Wertepaar die Gleichung ${g}_{1}^{{r}_{1}} {g}_{2}^{{r}_{2}} = {h}^{c} a$ erfüllt, so akzeptiert die Postgebühreneinrichtung *I* als öffentliche digitale Identität des Benutzers und damit als Kontonummer. Als nächstes wählt der Benutzer gleichverteilt zufällig die Werte *u, v* gemäß Block 52. Gleichzeitig wählt die Postgebühreneinrichtung einen Wert *t* und berechnet anschließend die Komponenten z,a,b gemäß Block 53. Die Postgebühreneinrichtung schickt z, a, b an den Benutzer. Dieser wählt daraufhin gleichverteilt zufällig weitere Werte ω ∈ ${z}_{q}^{\cdot }$ und α = (α₁,α₂,α₃)∈ ${z}_{q}^{3} .$. Sodann berechnet er sukzessiv die Werte *l',z',A',B',a',b',c',c* gemäß Block 54. Als nächstes schickt er den Wert c an den die Postgebühreneinrichtung, die mit einem Wert r gemäß Block 55 antwortet. Schliesslich berechnet der Benutzer den Wert *r'* und akzeptiert die erhaltene digitale Münze (*A',B',*(*z',a',b',r'*)), wenn sie gültig ist (siehe Gleichung (1) oben) bezüglich dem öffentlichen Schlüssel *y* der Postgebühreneinrichtung (siehe Block 56). Außerdem speichert sich der Benutzer die diskreten Repräsentationen α, β von *A* und *B* für die erhaltene digitalen Münze.

Wenn der Benutzer ein Postgut frankieren will, wählt er eine geeignete digitale Münze (*A,B,*(*z,a,b,r*)) aus und berechnet das entsprechende Indizium. In diese Berechnung gehen der Empfänger *rcpt* des Postguts, das Datum und die Zeit der Erstellung *d*/*t* des Indiziums und ggf. weitere relevante Daten ein. Zusätzlich zur Postgebühreneinheit muss der Benutzer auch die entsprechenden diskreten Repräsentationen α,β von *A* bzw. *B* eingeben. Figur 5 zeigt die Berechnungen, die der Benutzer durchführt (Block 61).

Wenn ein so frankiertes Postgut zur Prüfeinrichtung gelangt, kann das Indizium gemäß der obigen Gleichung (2) verifiziert werden. Es liegt im Ermessen der Prüfeinrichtung welche Quote durchlaufender Postgüter überprüft wird. Wenn ein Benutzer eine erhaltene digitale Münze dazu benutzt, mehr als ein Indizium und damit mehr als eine Frankierung zu erzeugen, obwohl die digitale Münze nur zur Frankierung eines einzigen Stückes Postgut ausgestaltet ist, dann kann die Prüfeinrichtung diese doppelte Benutzung daran erkennen, daß die Komponenten *A,B* in einem früher geprüften Indizium benutzt worden sind. In diesem Fall seien die beiden Indizia mit *c*₁, *c*₂ bezeichnet und die entsprechenden s-Komponenten als *s*₁ = (*s*₁₁,*s*₁₂,*s*₁₃) und *s*₂ = (*s*₂₁,*s*₂₂,*s*₂₃). Nun kann die Prüfeinrichtung die private digitale Identität (u₁, u₂) des betrügerischen Benutzers mit den in Block 71 der Figur 6 gezeigten Rechenschritten ermitteln und daraus die Kontonummer $I = {g}_{1}^{{u}_{1}} {g}_{2}^{{u}_{2}}$ mod *p* des betrügerischen Benutzers.

Bei dem erfindungsgemäßen Frankierverfahren und dem erfindungsgemäßen Frankiersystem ist keine zusätzliche Hardware für eine Sicherheitseinrichtung zur Sicherung und Abrechnung von Postgebühren erforderlich, sondern die Realisierung ist mittels eines herkömmlichen Computers und Druckers möglich. Dadurch kann ein solches System deutlich kostengünstiger realisiert werden, weshalb die Anwendung auch für einen größeren Massenmarkt interessant ist. Gleichzeitig werden aber hohe Sicherheitsanforderungen erfüllt Es ist weiter möglich, die wesentlichen Verfahrensschritte durch reine Software zu realisieren, die mit einfachen Mitteln ausgetauscht und verbessert werden kann. Es ist auch nicht erforderlich, dass jeder Benutzer sein individuelles Schlüsselpaar z.B. für ein digitales Signatursystem besitzt Die Benutzer und die Prüfeinrichtung müssen lediglich den öffentlichen Schlüssel des Postdienstes bzw. der Postgebühreneinrichtung kennen. Dieser kann beispielsweise auf einer Intemetseite des Postdienstes veröffentlicht sein und die zugehörigen öffentlichen Zertifikate können in einen Standard-Webbrowser integriert sein. Im Gegensatz dazu besitzt bei den bekannten Lösungen jeder Benutzer seinen eigenen Individuellen Unterschriftenschlüssel, was im Gegenzug erfordert, dass der Postdienst entweder die entsprechenden Verifizierungsschlüssel verwalten und speichern muss oder dass jeder Datenstempel den entsprechenden Verifizierungsschlüssel und das Verifizierungszertifikat enthalten muss. Wenn es bei den bekannten Lösungen einem Betrüger gelingt, den Unterschriftenschlüssel einer Sicherheitseinrichtung eines Benutzers zu brechen, kann er ohne Risiko der Entdeckung in beliebiger Weise Frankierungen erzeugen. Im Gegensatz zu diesem Hardwareschutz bei den bekannten Lösungen, die den Aufbruch der Sicherheitseinrichtung verhindern sollen, wird bei der erfindungsgemäßen Lösung ein Schutz mit kryptografischen Mitteln gewährleistet. Außerdem lassen sich bei der erfindungsgemäßen Lösung weitere Sicherheitsanforderungen und Ansprüche an den Bedienkomfort einfacher und kostengünstiger realisieren.

Figur 7 zeigt einen Testabdruck eines Datenstempels mit einer Datenmatrix von 40 x 40 Elementen, also der kleinsten Datenmenge, der in Tabelle 1 genannten Optionen. Der abgedruckte Datenstempel ist maschinenlesbar und enthält die elektronische Münze, deren Wert sowie deren Verfallsdatum wie auch weitere Angaben, die die Frankierung individualisieren. Die Datenmatrix 100 kann selbstverständlich auch aus einer anderen Elementenzahl von mx x n Elementen gebildet werden. Links neben der bedruckten Datenmatrix 100 ist ein üblicher Werbeaufdruck wiedergegeben.

Vorstehend wurde ein Verfahren zum maschinellen Frankieren von Postgut und zur Überprüfung der Frankierung beschrieben. Das erfindungsgemäße Konzept lässt sich jedoch überall im elektronischen Handel (e-commerce, IE-cash-Systeme) einsetzen, beispielsweise ist es ohne weiteres möglich, dass mittels der Erfindung in dezentralen und offenen Systemen auch Dienstleistungen wie beispielsweise die Ausgabe von Karten und Tickets (Theaterkarten, Fahrkarten etc.) abgewickelt werden. Wird beispielsweise eine Fahrkarte von dem Fahrkartennutzer selbst erzeugt, so enthält der Fahrkartenabdruck alle Daten der Fahrkarten-individuellen elektronischen Münze. Da jede Fahrkarte individualisiert ist, ist eine mehrfache Verwendung der Fahrkarte ausgeschlossen.

## Patentansprüche

1. Verfahren zum maschinellen Frankieren von Postgut (8) und zur Prüfung der Frankierung, wobei Postgebühren in elektronischer Form in einer Frankiermaschine als Postgebühreneinheiten gespeichert werden und wobei auf das Postgut (8) ein maschinenlesbarer, eine elektronische Münze enthaltender verschlüsselter Datenstempel aufgebracht wird, wobei für jedes Stück Postgut von der Frankiermaschine eine individuelle, von den für andere Stücke Postgut erzeugten elektronischen Münzen unterscheidbare elektronische Münze erzeugt wird, und anhand des die elektronische Münze enthaltenden Datenstempels (84) eine Prüfung auf mehrfache Verwendung von elektronischen Münzen und/oder Datenstempeln erfolgt.

2. Verfahren nach Anspruch 1,
**dadurch gekennzeichnet, dass** die Prüfung durch Vergleich der zu prüfenden elektronischen Münze (84) mit den in einer Datenbank (14) gespeicherten benutzten elektronischen Münzen erfolgt.

3. Verfahren nach Anspruch 1 oder 2,
**dadurch gekennzeichnet, dass** jeder Datenstempel (84) bzw. die in ihr enthaltene elektronische Münze ein (individuelles) Verfallsdatum enthält.

4. Verfahren nach Anspruch 3,
**dadurch gekennzeichnet, dass** in der Datenbank (14) nur die bis zu einem maximalen Verfallsdatum gültigen, bereits benutzten elektronischen Münzen gespeichert werden.

5. Verfahren nach einem der vorhergehenden Ansprüche,
**dadurch gekennzeichnet, dass** die von einem Kunden bezahlten Postgebühren als elektronische Postgebühreneinheiten in einer Frankiermaschine gespeichert werden und dass die Postgebühreneinheit eine postgutindividuelle Codierung bei der Erzeugung einer elektronischen Münze für ein Postgut (8) mittels postgutspezifischer Information erfährt, so dass anhand des Datenstempels (84) auf einem Stück Postgut (8) überprüfbar ist, ob eine elektronische Münze aus einer Postgebühreneinheit erzeugt worden ist, die bereits früher zur Erzeugung einer elektronischen Münze verwendet worden ist.

6. Verfahren nach Anspruch 5,
**dadurch gekennzeichnet, dass** verschiedene elektronische Münzen zur Frankierung eines Postguts (8) durch separate Datenstempel oder kombiniert in einem Datenstempel kombinierbar sind.

7. Verfahren nach einem der vorhergehenden Ansprüche,
**dadurch gekennzeichnet, dass** die elektronische Münze nur postgutbezogene Daten authentisiert.

8. Verfahren nach einem der vorhergehenden Ansprüche,
**dadurch gekennzeichnet, dass** aus einer Postgebühreneinheit mehrere elektronische Münzen im selben Gesamtwert erzeugt werden können und dass diese elektronischen Münzen zur Frankierung unterschiedlicher Stücke Postgut verwendbar sind.

9. Verfahren nach einem der vorhergehenden Ansprüche,
**dadurch gekennzeichnet, dass** die Erzeugung der Postgebühreneinheiten bei deren Erwerb von einer Postgebühreneinrichtung mittels eines nur ihr bekannten geheimen Schlüssels erfolgt.

10. Verfahren nach einem der vorhergehenden Ansprüche,
**dadurch gekennzeichnet, dass** in der generierten elektronischen Münze deren Ersteildatum und Erstellzeit, die frankierte Postgebühr und/oder der Adressat des Postguts (8) in nicht manipulierbarer Form enthalten sind.

11. Verfahren nach einem der vorhergehenden Ansprüche,
**dadurch gekennzeichnet, dass** in der generierten elektronischen Münze das Postgut (8) charakterisierende Postgutdaten, insbesondere physikalische Eigenschaften des Postguts charakterisierende Postgutdaten, enthalten sind.

12. Verfahren nach Anspruch 11,
**dadurch gekennzeichnet, dass** als Postgutdaten die Art und/oder Oberflächenstruktur des Verpackungsmateriales des Postguts einmalig charakterisierende und/oder auf einem zusätzlich auf dem Postgut aufgebrachten Etikett (85) befindliche Etikettdaten verwendet werden.

13. Verfahren nach einem der Ansprüche 5 bis 12,
**dadurch gekennzeichnet, dass** im Fall einer betrügerischen mehrfachen Verwendung einer Postgebühreneinheit der entsprechende Benutzer anhand des Datenstempels (84) auf einem Stück Postgut (8) ermittelbar ist.

14. System zur Dürchführung des Verfahrens nach Anspruch 1, mit einer Frankiermaschine (2) zum maschinellen Frankieren von Postgut (8), umfassend eine Druckeinheit (22) und ein kryptographischen Modul (24) zum Aufbringen eines maschinenlesbaren, unter Umständen verschlüsselten, Datenstempels (84) auf das Postgut (8) und eine Zentraleinheit (21) mit einem Gebührenmodul (23) zum Laden und Speichern von Postgebühren in elektronischer Form als Postgebühreneinheiten, mit einem Drucksteuermodul (25) zum Steuern der Druckeinheit (22), und
- mit einer Postgebühreneinrichtung (11) zum Ausgeben von Postgebühreneinheiten und
- mit einer Prüfeinrichtung (13) zum Prüfen des Datenstempels,
wobei die Frankiermaschine ausgestaltet ist zur Erzeugung postgutindividueller elektronischer Münzen, die sich von dem für andere Stücke Postgut erzeugten elektronischen Münzen unterscheiden, und wobei die Prüfeinrichtung (13) ausgestaltet ist zur Prüfung des die elektronische Münze enthaltenden Datenstempels (84) auf mehrfache Verwendung von elektronischen Münzen und/oder Datenstempeln.

15. System nach Anspruch 14,
**dadurch gekennzeichnet, dass** der Datenstempel (84) die Informationen einer elektronischen Münze enthält und die elektronische Münze für jede Frankierung individualisiert ist, so dass sich die elektronischen Münzen jeder Frankierung voneinander auch dann unterscheiden, wenn der gleiche Gebührenwert auf das Postgut aufgedruckt ist.

16. System nach Anspruch 14 oder 15,
**dadurch gekennzeichnet, dass** die Prüfeinrichtung (13) eine Speichereinrichtung (14) aufweistzum Speichern benutzter Datenstempel bzw. benutzter elektronischer Münzen.

17. System nach Anspruch 16,
**dadurch gekennzeichnet, dass** die Postgebühreneinrichtung (11) eine Verschlüsselungseinrichtung (12)(Kryptografieeinrichtung) zum Verschlüsseln (Kryptografieren) von Postgebühreneinheiten aufweist.

18. Frankiermaschine (2) zum maschinellen Frankieren von Postgut (8), umfassend eine Druckeinheit (22) und ein kryptographischen Modul (24) zum Aufbringen eines maschinenlesbaren, verschlüsselten, eine elektronische Münze enthaltenen Datenstempels auf das Postgut (8), eine Zentraleinheit (21) mit einem Gebührenmodul (23) zum Laden und Speichern von Postgebühren in elektronischer Form als Postgebohreneinheiten und mit einem Drucksteuermodul (25) zum Steuern der Druckeinheit (22), wobei für jedes Stück Postgut eine individuelle, von den für andere Stücke Postgut erzeugten elektronischen Münzen unterscheidbare elektronische Münze, derart erzeugt wird, dass anhand des die elektronische Münze enthaltenden Datenstempels (84) eine Prüfung auf mehrfache Verwendung von elektronischen Münzen und/oder Datenstempeln erfolgen kann.

19. Frankiermaschine nach Anspruch 18,
**dadurch gekennzeichnet, dass** die Frankiermaschine durch einen handelsüblichen Computer mit einem Drucker realisiert ist.

## Claims

1. A process for the machine franking of mail matter (8) and for checking the franking, postal charges being stored in electronic form in a franking machine as postal-charge units, and a machine-readable encrypted date mark containing an electronic coin being applied onto the mail item (8), an individual electronic coin being generated by the franking machine for each item of mail, said coin being capable of being distinguished from the electronic coins generated for other items of mail, and a check being made for multiple use of electronic coins and/or date marks on the basis of the date mark (84) containing the electronic coin.

2. Process according to Claim 1,
**characterised in that** the check is made by comparison of the electronic coin (84) to be checked with the used electronic coins stored in a database (14).

3. Process according to Claim 1 or 2,
**characterised in that** each date mark (84) or the electronic coin contained in it contains an (individual) expiry date.

4. Process according to Claim 3,
**characterised in that** only the electronic coins already used, which are valid up until a maximum expiry date, are stored in the database (14).

5. Process according to one of the preceding claims,
**characterised in that** the postal charges paid by a customer are stored in a franking machine in the form of electronic postal-charge units and **in that** the postal-charge unit undergoes a mail-item-individual coding in the course of the generation of an electronic coin for a mail item (8) by means of mail-item-specific information, so that on the basis of the date mark (84) on an item of mail (8) it is possible to examine whether an electronic coin has been generated from a postal-charge unit that has already been used earlier for generating an electronic coin.

6. Process according to Claim 5,
**characterised in that** various electronic coins for franking a mail item (8) are capable of being combined by means of separate date marks or are combined in one date mark.

7. Process according to one of the preceding claims,
**characterised in that** the electronic coin only authenticates mail-item-related data.

8. Process according to one of the preceding claims,
**characterised in that** several electronic coins with the same total value can be generated from one postal-charge unit and **in that** these electronic coins are capable of being used for the franking of varying items of mail.

9. Process according to one of the preceding claims,
**characterised in that** the generation of the postal-charge units in the course of the acquisition thereof from a postal-charge device is undertaken by means of a secret key known only to said device.

10. Process according to one of the preceding claims,
**characterised in that** in the generated electronic coin the date and time of creation thereof, the franked postal charge and/or the addressee of the mail item (8) are contained in a form that cannot be manipulated.

11. Process according to one of the preceding claims,
**characterised in that** mail data characterising the mail item (8), in particular mail data characterising physical properties of the mail item, are contained in the generated electronic coin.

12. Process according to Claim 11,
**characterised in that** label data uniquely characterising the type and/or surface structure of the packaging material of the mail item and/or label data on a label (85) which is additionally applied to the mail item are used by way of mail data.

13. Process according to one of Claims 5 to 12,
**characterised in that** in the case of fraudulent multiple use of a postal-charge unit the corresponding user can be ascertained on the basis of the date mark (84) on an item of mail (8).

14. A system for implementing the process according to Claim 1,
- with a franking machine (2) for the machine franking of mail matter (8), comprising a printing unit (22) and a cryptographic module (24) for applying a machine-readable date mark (84), which under certain circumstances is encrypted, onto the mail item (8), and comprising a central processing unit (21) with a charge module (23) for loading and storing postal charges in electronic form as postal-charge units, with a printing control module (25) for controlling the printing unit (22), and
- with a postal-charge device (11) for dispensing postal-charge units and
- with a checking device (13) for checking the date mark,
the franking machine being configured for generating mail-item-individual electronic coins that differ from the electronic coins generated for other items of mail, and the checking device (13) being configured for checking the date mark (84) containing the electronic coin for multiple use of electronic coins and/or date marks.

15. System according to Claim 14,
**characterised in that** the date mark (84) contains the information pertaining to an electronic coin, and the electronic coin is individualised for each franking, so that the electronic coins pertaining to each franking differ from one another even when the same charge value is imprinted onto the mail item.

16. System according to Claim 14 or 15,
**characterised in that** the checking device (13) exhibits a storage device (14) for storing used date marks or used electronic coins.

17. System according to Claim 16,
**characterised in that** the postal-charge device (11) exhibits an encryption device (12) (cryptographic device) for encrypting postal-charge units.

18. A franking machine (2) for the machine franking of mail matter (8), comprising a printing unit (22) and a cryptographic module (24) for applying a machine-readable, encrypted date mark containing an electronic coin onto the mail item (8), a central processing unit (21) with a charge module (23) for loading and storing postal charges in electronic form as postal-charge units and with a printing control module (25) for controlling the printing unit (22), an individual electronic coin that is capable of being distinguished from the electronic coins generated for other items of mail being generated for each item of mail in such a manner that a check can be made for multiple use of electronic coins and/or date marks on the basis of the date mark (84) containing the electronic coin.

19. Franking machine to Claim 18,
**characterised in that** the franking machine is realised by a commercial computer with a printer.

## Revendications

1. Procédé d'affranchissement mécanique de courrier (8) et de contrôle de l'affranchissement, des frais de port étant mémorisés sous une forme électronique, en tant qu'unités de frais de port, dans une machine à affranchir, et un cachet de données codé, contenant un jeton électronique et exploitable par une machine, étant apposé sur le courrier (8), la machine à affranchir produisant pour chaque pièce de courrier un jeton électronique individuel, pouvant être différencié des jetons électriques produits pour d'autres pièces de courrier, et un contrôle étant effectué à l'aide du cachet de données (84) contenant le jeton électronique pour détecter si des jetons électroniques et/ou des cachets de données ont été utilisés plusieurs fois.

2. Procédé selon la revendication 1, **caractérisé en ce que** le contrôle est effectué par comparaison du jeton électronique (84) à contrôler avec les jetons électroniques utilisés, mémorisés dans une base de données (14).

3. Procédé selon la revendication 1 ou 2, **caractérisé en ce que** chaque cachet de données (84), respectivement le jeton électronique qu'il contient, comporte une date de fin de validité (individuelle).

4. Procédé selon la revendication 3, **caractérisé en ce que** seuls les jetons électroniques déjà utilisés qui sont valables jusqu'à une date maximale de fin de validité sont enregistrés dans la base de données (14).

5. Procédé selon une des revendications précédentes, **caractérisé en ce que** les frais de port payés par un client sont enregistrés en tant qu'unités de frais de port électroniques dans une machine à affranchir et **en ce que** l'unité de frais de port subit un codage individuel, en fonction du courrier, lors de la génération d'un jeton électronique pour un courrier (8), à l'aide d'informations spécifiques du courrier, de sorte que le cachet de données (84) sur un objet postal (8) permet de vérifier si un jeton électronique a été produit à partir d'une unité de frais de port qui a déjà servi précédemment à la génération d'un jeton électronique.

6. Procédé selon la revendication 5, **caractérisé en ce que** différents jetons électroniques pour l'affranchissement d'un courrier (8) peuvent être combinés par des cachets de données séparés ou dans un même cachet de données.

7. Procédé selon une des revendications précédentes, **caractérisé en ce que** le jeton électronique n'authentifie que des données concernant l'objet postal.

8. Procédé selon une des revendications précédentes, **caractérisé en ce que** plusieurs jetons électroniques de même valeur totale peuvent être produits à partir d'une unité de frais de port et **en ce que** ces jetons électroniques peuvent être utilisés pour affranchir des objets postaux différents.

9. Procédé selon une des revendications précédentes, **caractérisé en ce que** la génération des unités de frais de port est effectuée lors de leur achat auprès d'un dispositif de frais de port à l'aide d'un code secret connu de lui seul.

10. Procédé selon une des revendications précédentes, **caractérisé en ce que** le jeton électronique généré contient sa date de création et son heure de création, les frais de port affranchis et/ou le destinataire du courrier (8), sous une forme non manipulable.

11. Procédé selon une des revendications précédentes, **caractérisé en ce que** le jeton électronique généré contient des données caractérisant l'objet postal, notamment des données caractérisant des propriétés physiques de l'objet postal.

12. Procédé selon la revendication 11, **caractérisé en ce que** l'on utilise comme données d'objet postal des données d'étiquette caractérisant de façon unique le type et/ou la structure de surface du matériau d'emballage de l'objet postal et/ou se trouvant sur une étiquette (85) supplémentaire appliquée sur le courrier.

13. Procédé selon une des revendications 5 à 12, **caractérisé en ce que**, en cas d'utilisation multiple frauduleuse d'une unité de frais de port, l'utilisateur correspondant peut être déterminé à l'aide du cachet de données (84) sur un objet postal (8).

14. Système pour la mise en oeuvre du procédé selon la revendication 1, comportant
- une machine à affranchir (2) pour l'affranchissement mécanique de courrier (8), englobant une unité d'impression (22) et un module cryptographique (24) pour apposer sur le courrier (8) un cachet de données (84), exploitable par une machine et éventuellement codé, et une unité centrale (21) avec un module de frais de port (23) pour charger et mémoriser des frais de port, sous une forme électronique, en tant qu'unités de frais de port, et avec un module de commande d'impression (25) pour commander l'unité d'impression (22), et
- un dispositif de frais de port (13) pour délivrer des unités de frais de port, et
- un dispositif de contrôle (13) pour contrôler le cachet de données,
la machine à affranchir étant agencée pour produire des jetons électroniques individuels, en fonction du courrier, qui se différencient des jetons électroniques produits pour d'autres courriers, et le dispositif de contrôle (13) étant agencé pour contrôler le cachet de données (84) contenant le jeton électronique, aux fins de détecter une éventuelle utilisation multiple de jetons électroniques et/ou de cachets de données.

15. Système selon la revendication 14, **caractérisé en ce que** le cachet de données (84) contient les informations d'un jeton électronique et ce jeton électronique est individualisé pour chaque affranchissement, de sorte que les jetons électroniques de chaque affranchissement se différencient les uns des autres, même lorsque la même valeur de frais de port est imprimée sur le courrier.

16. Système selon la revendication 14 ou 15, **caractérisé en ce que** le dispositif de contrôle (13) présente une mémoire (14) pour enregistrer des cachets de données utilisés ou des jetons électroniques utilisés.

17. Système selon la revendication 16, **caractérisé en ce que** le dispositif de frais de port (11) présente un moyen de codage (12) (moyen cryptographique) pour coder (crypter) des unités de frais de port.

18. Machine à affranchir (2) pour l'affranchissement mécanique de courrier (8), englobant une unité d'impression (22) et un module cryptographique (24) pour apposer un cachet de données exploitable par une machine, codé et contenant un jeton électronique, sur le courrier (8), une unité centrale (21) avec un module de frais de port (23) pour charger et mémoriser des frais de port, sous une forme électronique, en tant qu'unités de frais de port, et avec un module de commande d'impression (25) pour commander l'unité d'impression (22), un jeton électronique individuel, pouvant être différencié des jetons électroniques produits pour d'autres objets postaux, étant généré pour chaque objet postal de manière telle que le cachet de données (84) contenant le jeton électronique permette de contrôler s'il y a utilisation multiple de jetons électroniques et/ou de cachets de données.

19. Machine à affranchir selon la revendication 18, **caractérisée en ce que** la machine à affranchir est réalisée par un ordinateur du commerce, équipé d'une imprimante.
